# EUROPÄISCHE PATENTSCHRIFT

(11) **EP 1 350 444 B1**
(45) Veröffentlichungstag und Bekanntmachung des Hinweises auf die Patenterteilung: **11.04.2007**
(21) Anmeldenummer: 03003798.0
(22) Anmeldetag: 20.02.2003
(51) Int. Cl.: A47B 88/10

(54) **Unterbodenausziehführung für ausziehbare Möbel**
Bottom-slide for extensible furniture
Glissières fixées sous une pièce de meuble extensible

(30) Priorität: 02.04.2002 AT 5072002
(43) Veröffentlichungstag der Anmeldung: 08.10.2003
(73) Patentinhaber: Fulterer Gesellschaft m.b.H., 6890 Lustenau (AT)
(72) Erfinder: Tschemernjak, Josef, 6844 Altach (AT)
(74) Vertreter: Hofmann, Ralf U.

(56) Entgegenhaltungen:
- DE-A- 2 522 414
- US-A- 4 697 934
- US-A- 5 769 518
- US-B1- 6 347 849

## Beschreibung

Die Erfindung betrifft eine Unterbodenausziehführung für ausziehbare Möbelteile, insbesondere Schubläden und Schubkästen, mit einer am Möbelkorpus befestigbaren Korpusschiene, einer an der Unterseite des ausziehbaren Möbelteils befestigbaren Auszugschiene und einer zwischen der Korpusschiene und der Auszugschiene angeordneten und zwischen diesen differentiell laufenden Mittelschiene an beiden Seiten des ausziehbaren Möbelteils, wobei zur Ermöglichung der gegenseitigen Verschiebung der Schienen Laufrollen vorgesehen sind.

Unterbodenausziehführungen haben gegenüber an den Seitenwangen des ausziehbaren Möbelteils angeordneten Ausziehführungen den Vorteil, daß die nutzbare Breite des ausziehbaren Möbelteils nicht verringert wird. Dafür tritt bei Unterbodenausziehführungen das Problem auf, daß ihre Einbauhöhe möglichst gering sein soll. Einerseits können sie dadurch im eingebauten Zustand unsichtbar hinter hierfür vorgesehenen Verblendungen am ausziehbaren Möbelteil angeordnet sein, andererseits wird der erforderliche Abstand von übereinander angeordneten ausziehbaren Möbelteilen, um die Einbauhöhe für die Ausziehführungen bereitzustellen, gering gehalten.

Dieses Problem tritt in besonderem Maß bei Vollauszügen auf, welche eine zwischen der ortsfesten Korpusschiene und der am ausziehbaren Möbelteil befestigten Auszugschiene eine Mittelschiene aufweisen. Um dennoch eine niedrige Bauhöhe der Ausziehführung zu erreichen, werden üblicherweise in ihren Abmessungen relativ kleine, von Käfigen gehaltene Wälzkörper zur verschiebbaren Lagerung der Schienen eingesetzt, welche zwischen einander zugewandten Laufbahnen der Schienen abrollen. Es werden dabei sowohl zylindrische als auch kugelförmige Wälzkörper eingesetzt. Ein solcher Unterflurvollauszug ist beispielsweise aus der DE 39 21 859 A1 bekannt. Bei einem der gezeigten Ausführungsbeispiele sind auch an der Mittelschiene drehbar gelagerte, einerseits an der Korpusschiene andererseits an der Auszugschiene abrollende Synchronrollen vorgesehen, um beim Ausziehen der Auszugschiene auch gleichzeitig die Mittelschiene jeweils um den halben Weg der Auszugschiene zu bewegen. Ohne solche Synchronrollen erfolgt das Ausziehen der Auszugschiene und der Mittelschiene nach Art eines Teleskopauszuges zeitlich nacheinander, was hinsichtlich des Bedienungskomforts nachteilig ist.

Neben solchen wälzgelagerten Ausziehführungen sind sogenannte Rollen-Ausziehführungen bekannt, bei denen die Laufrollen mittels an den Schienen angebrachter Achsen drehbar an diesen gelagert sind. Solche Rollen-Ausziehführungen weisen üblicherweise relativ große Bauhöhen auf und werden normalerweise vor allem für an den Seitenwangen der ausziehbaren Möbelteile anzuordnende Ausziehführungen eingesetzt, insbesondere wenn es sich um einen Vollauszug handelt. Rollen-Vollauszüge mit differentiell ablaufender Mittelschiene sind in unterschiedlichen Ausführungsformen bekannt geworden. Beispielsweise zeigt die CH 679 735 A5 einen an den Seitenwangen des ausziehbaren Möbelteils befestigbaren Differentialauszug, bei dem alle Laufrollen an der Mittelschiene angeordnet sind. Im Bereich ihres vorderen Endes ist an der Mittelschiene eine vordere Laufrolle drehbar gelagert, die über die Mittelschiene nach unten vorragt. Im Bereich ihres hinteren Endes ist eine hintere Laufrolle drehbar gelagert, die über die Mittelschiene nach oben vorragt. In einem mittleren Bereich der Mittelschiene sind obere und untere mittlere Laufrollen drehbar gelagert, von denen die untere Laufrolle als mit Spiel gegenüber ihrer Achse drehbar gelagerte Differentialrolle ausgebildet ist. Die Korpusschiene ist U-förmig ausgebildet und umgibt die Mittelschiene. Die Auszugschiene weist einen horizontalen Steg auf, der eine nach unten gerichtete Laufbahn zum Zusammenwirken mit der vorderen Laufrolle und der unteren mittleren Laufrolle der Mittelschiene sowie eine nach oben gerichtete Laufbahn zum Zusammenwirken mit der oberen mittleren Laufrolle der Mittelschiene aufweist. Der in der CH 679 735 A5 gezeigte Differentialauszug weist eine relativ große Bauhöhe auf und der Differentialauszug ist gegenüber seitlich einwirkenden Kräften nur wenig stabil.

Bei Unterbodenausziehführungen werden weiters im Vergleich zu an den Seitenwangen anzubringenden Ausziehführungen bessere seitliche Führungen gefordert, um ein exaktes Laufverhalten dieser Führungen zu ermöglichen und seitlich einwirkende Kräfte aufzunehmen. Bei kugelgelagerten Ausziehführungen, wie sie beispielsweise aus der bereits genannten DE 39 21 859 A1 bekannt sind, sind sehr kleine Fertigungstoleranzen erforderlich, um die gewünschten Führungseigenschaften in vertikaler und horizontaler Richtung zu erreichen.

Eine Unterbodenausziehführung in Form eines Vollauszuges mit zwischen den Schienen in Käfigen angeordneten rollenförmigen Wälzkörpern ist aus der DE 296 16 756 U1 bekannt. Zur Erzielung der Seitenführung erstrecken sich die Käfige auch in die Bereiche zwischen den Vertikalflanschen der benachbarten Führungsschienen und weisen zwischen diesen Vertikalflanschen abrollende um vertikale Achsen drehbare Laufrollen auf. Es handelt sich hierbei um einen Teleskopauszug ohne differentielle Bewegung der Mittelschiene.

Aus der DE 44 32 821 A1 ist eine Unterbodenausziehführung nach Art eines Teleskopauszugs ohne eine differentielle Bewegung der Mittelschiene bekannt, bei der die Mittelschiene auf der Korpusschiene kugelgelagert ist. An vertikalen Stegen der Mittelschiene sind beidseitig der Mittelschiene Laufrollen um horizontale Achsen drehbar gelagert, entlang von denen die Auszugschiene abläuft. Weiters sind zur Ausbildung einer Seitenführung zwischen der Mittelschiene und der Auszugschiene an der Mittelschiene um vertikale Achsen drehbar gelagerte Führungsrollen vorgesehen.

Eine Führung für ausziehbare Möbelteile in Form eines Einfachauszugs ist aus der EP 0 196 412 A1 bekannt. Zwischen der Korpusschiene und der Auszugschiene sind in einem Käfig angeordnete Wälzkörper vorgesehen, deren Achsen senkrecht zueinander ausgerichtet sind und die sich jeweils abwechselnd an jeweils zwei gegenüberliegenden der insgesamt vier Laufflächen der Schienen abstützen. Die Laufflächen sind jeweils um 90° gegeneinander versetzt und weisen Winkel von 45° zur Vertikalen bzw. Horizontalen auf.

Eine weitere Ausziehführung in Form eines Einfachauszugs mit in Käfigen angeordneten Wälzkörpern ist aus der EP 1 066 773 A1 bekannt. Aus dieser Schrift geht u.a. ein Ausführungsbeispiel (gemäß Fig. 9) hervor, bei welchem die Auszugschiene zwei winklig zueinanderstehende nach unten gerichtete Laufbahnen und eine nach oben gerichtete Laufbahn aufweist und die Korpusschiene zwei winklig zueinanderstehende nach oben gerichtete Laufbahnen und eine nach unten gerichtete Laufbahn aufweist.

Aus der DE 25 22 414 A1 geht weiters eine Unterbodenausziehführung für Schubfächer hervor, bei der drehbar an Schienen gelagerte Laufrollen vorgesehen sind, deren Achsen gegenüber der Horizontalen geneigt sind. Dadurch soll ein Auszug geschaffen werden, bei dem die seitliche Reibung wegfällt, ohne daß dazu gesonderte Rollen erforderlich sind.

Eine Ausziehführung der eingangs genannten Art ist aus der AT 404 222 B bekannt. Diese weist neben an der Mittelschiene um horizontale Achsen drehbar gelagerten Laufrollen, die an aneinander zugewandten Horizontalflanschen der Korpusschiene und der Auszugschiene abrollen, auch zwischen horizontalen Flanschen der Mittelschiene einerseits und horizontalen Flanschen der Korpusschiene bzw. Auszugschiene andererseits abrollende Laufrollen auf, die in Rollenkäfigen angeordnet sind. Neben um horizontale Achsen drehbaren Laufrollen besitzen diese Führungskäfige auch um vertikale Achsen drehbare Rollen, die zwischen einander gegenüberliegenden vertikalen Flanschen einerseits der Mittelschiene und andererseits der Korpusschiene bzw. Auszugschiene abrollen, wodurch eine Seitenführung erreicht wird. Diese Ausziehführung weist einen-relativ aufwendigen Aufbau auf, der sich auch durch die gleichzeitige Verwendung von an einer Schiene drehbar gelagerten Rollen und in Käfigen angeordneten Wälzkörpern ergibt.

Aufgabe der Erfindung ist es, eine Unterbodenausziehführung der eingangs genannten Art bereitzustellen, die bei einer niedrigen Bauhöhe sehr gute Laufeigenschaften aufweist und bei der eine gute Seitenführung erreichbar ist, dies bei einem einfachen Aufbau.

Erfindungsgemäß gelingt dies durch eine Unterbodenausziehführung mit den Merkmalen des Anspruchs 1.

Durch die erfindungsgemäße Ausbildung wird ein Unterboden-Differentialauszug in Form einer Rollen-Ausziehführung bereitgestellt, der ohne eine Verwendung von in Käfigen angeordneten Wälzkörper auskommt und aufgrund der Verwendung von an einer Schiene drehbar gelagerten Laufrollen hervorragende Laufeigenschaften aufweist, wobei von den winklig zur Horizontalen angeordneten Laufrollen auch Seitenkräfte aufgenommen werden können. Eine erfindungsgemäße Auszugführung kann auch in einer kleinen Bauhöhe ausgebildet werden, die derjenigen von herkömmlichen kommerziell erhältlichen Unterbodenführungen entsprechen kann. Die geringsten Bauhöhen von am Markt gängigen Unterboden-Vollauszügen betragen etwa 27 bis 28mm, welcher Wert auch bei einer erfindungsgemäßen Ausziehführung erreichbar ist.

Vorteilhafterweise können bei einer erfindungsgemäßen Ausziehführung alle Laufrollen an der Mittelschiene drehbar gelagert sein, was zu einer rationellen Herstellung einer erfindungsgemäßen Ausziehführung führt, insbesondere im Zusammenhang mit einer Ausbildung der Schienen einer erfindungsgemäßen Ausziehführung in Form von abgekanteten Blechen.

Weitere Vorteile und Einzelheiten der Erfindung werden im folgenden anhand der in der beiliegenden Zeichnung dargestellten Ausführungsbeispiele erläutert. In der Zeichnung zeigen:
- Fig. 1: eine perspektivische Darstellung eines ersten Ausführungsbeispiel der Erfindung im ausgezogenen Zustand der Schienen;
- Fig. 2: eine Ansicht von vorne;
- Fig. 3: eine Draufsicht auf die Mittelschiene;
- Fig. 4: einen Schnitt entlang der Linie AA von Fig. 3;
- Fig. 5: eine perspektivische Darstellung der Mittelschiene in einer Ansicht von schräg vorne (von der gegenüber Fig. 1 gegenüberliegenden Seite);
- Fig. 6: die zusammengesetzten Schienen im ausgezogenen Zustand in einem Schnitt entsprechend Fig. 4;
- Fig. 7: eine etwas modifizierte Ausbildung der Mittelschiene in einer Ansicht entsprechend Fig. 5;
- Fig. 8: eine perspektivische Darstellung eines Auszugs gemäß einer weiteren Ausführungsvariante der Erfindung im ausgezogenen Zustand;
- Fig. 9: eine Ansicht des Auszugs von Fig. 8 von vorne;
- Fig. 10: eine Draufsicht auf die Mittelschiene gemäß der weiteren Ausführungsvariante der Erfindung;
- Fig. 11: einen Schnitt entlang der Linie BB von Fig. 10 und
- Fig. 12: die zusammengesetzten Schienen im ausgezogenen Zustand in einem Schnitt entsprechend Fig. 11.

Die erfindungsgemäße Unterbodenausziehführung entsprechend dem in den Fig. 1 bis 6 dargestellten Ausführungsbeispiel besitzt eine Auszugschiene 10, eine Korpusschiene 20 und eine Mittelschiene 30, die von der Auszugschiene 10 teilweise umgeben wird. Die Auszugschiene 10 weist einen in diesem Ausführungsbeispiel horizontal ausgebildeten unteren Steg 12, einen seitlichen Verbindungssteg 15 und einen oberen Steg 11 auf, der einen horizontalen Abschnitt und zwei hierzu um 45° nach unten abgekantete Abschnitte umfaßt. Die der Mittelschiene 30 zugewandte Fläche des unteren Steges 12 bildet eine nach oben gerichtete Laufbahn 14 der Auszugschiene 10 und die der Mittelschiene 30 zugewandten Flächen der schräg nach unten abgewinkelten Abschnitte des oberen Stegs 11 bilden (schräg) nach unten gerichtete Laufbahnen 13, 13', die somit beim gezeigten Ausführungsbeispiel einen Winkel von 90° einschließen. Der horizontale Abschnitt des oberen Stegs 11 bildet einen Tragflansch, mit dem die Auszugschiene 10 an der Unterseite eines in Fig. 2 schematisch angedeuteten ausziehbaren Möbelteils 2 befestigbar ist (die hierfür in der Auszugschiene 10 vorgesehenen Bohrungen und die Schrauben sind in den Fig. nicht dargestellt). An der Unterseite des ausziehbaren Möbelteils 2 sind beidseitig aus Mittelschienen und Korpusschienen ausziehbare Auszugschienen befestigt (nicht dargestellt in den Fig.).

Die Korpusschiene 20 ist mit einem Befestigungsschenkel 21 versehen, der einen an einem Möbelkorpus 1 befestigbaren vertikalen Abschnitt und einen am unteren Ende des vertikalen Abschnitts seitlich abstehenden Abschnitt besitzt, an den ein dreieckförmig abgekanteter Schenkel 22 anschließt. Dieser besitzt einen horizontalen Steg 25 und zwei schrägstehende Stege 26, 27, die parallel zu den schräg nach unten abgekanteten Abschnitten des oberen Stegs 11 der Auszugschiene 10 ausgerichtet sind und an ihren oberen Seitenflächen (schräg) nach oben gerichtete Laufbahnen 23, 23' bilden. Der parallel zum unteren Steg 12 der Auszugschiene 10 liegende horizontale Steg 25 des dreieckförmig abgekanteten Schenkels 22 besitzt an seiner unteren Seitenfläche eine nach unten gerichtete Laufbahn 24. Diese nach unten gerichtete Laufbahn 24 weist durch Abwinklungen des horizontalen Stegs 25 gebildete seitliche Erhöhungen auf, die mit der nach unten gerichteten Laufbahn 24 im gezeigten Ausführungsbeispiel einen Winkel von 45° einschließen.

Die Mittelschiene 30 besitzt obere und untere Tragschenkel 33, 34, die auf einer Seite der Mittelschiene miteinander verbunden sind. Der untere Tragschenkel 34 ist U-förmig ausgebildet mit einem horizontalen Basisschenkel. Der obere Tragschenkel 33 besitzt einen zentralen horizontalen Abschnitt und beidseitig daran anschließende U-förmige Abschnitte, wobei die Basisschenkel 35, 36 der beiden U-förmigen Abschnitte parallel zu den nach unten gerichteten Laufbahnen 13, 13' und den nach oben gerichteten Laufbahnen 23, 23' verlaufen.

Die Mittelschiene 30 weist im Bereich ihres vorderen Endes 31 zwei an ihren oberen Tragschenkeln 33 drehbar gelagerte vordere Laufrollen 41, 41' auf. Die Achsen 37, 37' der vorderen Laufrollen 41, 41' sind an den Seitenschenkeln der beiden U-förmigen Abschnitte des oberen Tragschenkels 33 festgelegt und parallel zu den nach unten gerichteten Laufbahnen 13, 13' bzw. den nach oben gerichteten Laufbahnen 23, 23' ausgerichtet. Diese Achsen 37, 37' sind um gegensinnige Winkel 38, 38' gegenüber der Horizontalen geneigt, wobei diese Winkel 38, 38' im gezeigten Ausführungsbeispiel 90° beträgt. Bevorzugterweise liegen diese Winkel 38, 38' im Bereich zwischen 30 und 60° geneigt. Die vorderen Laufrollen 41, 41' wirken mit den nach unten gerichteten Laufbahnen 13, 13' der Auszugschiene 10 zusammen und stützen die Auszugsschiene 10 im ausgezogenen Zustand der Schienen gegen ein Abkippen nach unten ab.

Im Bereich ihres hinteres Endes 32 weist die Mittelschiene 30 eine an ihrem unteren Tragschenkel 34 um eine horizontale Achse 39 drehbar gelagerte hintere Laufrolle 42 auf, die mit der nach unten gerichteten Laufbahn 24 der Korpusschiene 20 zusammenwirkt und im ausgezogenen Zustand der Schienen das hintere Ende 32 der Mittelschiene an der Korpusschiene 20 gegenüber einer Verschwenkung nach oben abstützt.

In einem mittleren Bereich der Mittelschiene sind am oberen Tragschenkel 33 erste mittlere Laufrollen 43, 43' drehbar gelagert, deren Achsen 47, 47' parallel zu den Achsen 37, 37' der vorderen Laufrollen 41, 41' ausgerichtet sind. Die ersten mittleren Laufrollen 43, 43' sind mit Spiel gegenüber ihren Achsen 37, 37' drehbar gelagert und bilden sogenannte Differentialrollen, die sowohl mit den nach unten gerichteten Laufbahnen 13, 13' der Auszugschiene 10 als auch mit den nach oben gerichteten Laufbahnen 23, 23' der Korpusschiene 20 zusammenwirken und den differentiellen Lauf der Mittelschiene 30 sicherstellen. Am unteren Tragschenkel 34 der Mittelschiene 30 ist in einem mittleren Bereich der Mittelschiene, beim gezeigten Ausführungsbeispiel vertikal unterhalb der ersten mittleren Laufrollen 43, 43' eine zweite mittlere Laufrolle 44 um eine horizontale Achse 48 drehbar gelagert. Diese zweite mittlere Laufrolle 44 bildet im ausgezogenen Zustand der Schienen ein Gegenlager für die nach oben gerichtete Laufbahn 14 der Auszugschiene 10 (gegenüber einer Verschwenkung nach oben).

Weiters sind am oberen Tragschenkel 33 der Mittelschiene 30 Hilfsrollen 45, 45' mit Spiel auf ihren Achsen 49, 49' drehbar gelagert, deren Achsen 49, 49' parallel zu den Achsen 37, 37' der vorderen Laufrollen 41, 41' ausgerichtet sind. Die Hilfsrolle 45' ist in einem Bereich zwischen der oberen mittleren Laufrolle 43' und dem hinteren Ende 32 an der Mittelschiene 30 drehbar gelagert und dient zur Abstützung gegenüber einem Abkippen nach unten des dem zweiten Ende 32 zugewandten Bereichs der Auszugschiene 10 sowie der Mittelschiene 30 im eingefahrenen Zustand bzw. nur wenig ausgezogenen Zustand der Ausziehführung. Die Hilfsrolle 45 ist im Bereich des zweiten Endes 32 der Mittelschiene 30 drehbar an dieser gelagert. Grundsätzlich wäre auch eine Anordnung der Hilfsrolle 45 in einem gleichen Bereich der Längserstreckung der Mittelschiene 30 wie die Hilfsrolle 45' möglich. Die Anordnung im Bereich des zweiten Endes 32 hat demgegenüber den Vorteil eines geringeren Spiels bezüglich der durch diese Hilfsrolle 45 bewirkten Seitenführung aufgrund der günstigeren Hebelverhältnisse.

Durch die doppelt vorhandenen und mit gegenläufigen Winkeln zur Horizontalen ausgerichteten Laufrollen 41, 41', 43, 43' und 45, 45' in Verbindung mit den zugehörigen nach unten gerichteten Laufbahnen 13, 13' und den nach oben gerichteten Laufbahnen 23, 23' wird eine Seitenführung zwischen den Schienen 10, 20, 30 bewirkt. Um eine weitere Seitenführung zu bewirken (zwischen der Mittelschiene 30 und der Korpusschiene 20) sind die hintere Laufrolle 42 und die zweite mittlere Laufrolle 44 entsprechend der nach unten gerichteten Laufbahn 24 profiliert, d. h. sie weisen seitliche Abschrägungen 40 zur Anlage an den seitlichen Erhöhungen der nach unten gerichteten Laufbahn 24 der Korpusschiene 20 auf.

Grundsätzlich könnten auch weitere Hilfsrollen 45, 45' vorgesehen sein. Denkbar und möglich wäre es prinzipiell auch, anstelle der gezeigten Hilfsrolle 45, 45' mindestens eine Hilfsrolle am unteren Tragschenkel 34 im Bereich zwischen der unteren mittleren Laufrolle 44 und dem vorderen Ende 31 der Mittelschiene 30 anzuordnen, die ein Abkippen der Mittelschiene und der Auszugschiene im eingefahrenen oder weitgehend eingefahrenen Zustand der Ausziehführung durch Abstützung zwischen der nach oben gerichteten Laufbahn 14 und der nach unten gerichteten Laufbahn 24 verhindert, wobei eine Seitenführungsfunktion durch seitliche Abschrägungen an der Laufrolle und seitliche Erhöhungen der unteren Laufbahn der Korpusschiene und gegebenenfalls auch der nach oben gerichteten Laufbahn 14 der Auszugschiene 10 erreicht werden könnte.

Zusätzlich zu den ersten mittleren Laufrollen 43, 43' könnte auch die zweite mittlere Laufrolle 44 mit Spiel gegenüber ihrer Achse 48 gelagert sein. In diesem Fall könnten auch die ersten mittleren Laufrollen 43, 43' spielfrei auf ihren Achsen gelagert sein, wobei zwischen den Laufbahnen und den Laufrollen dann nur ein sehr kleines Spiel sein sollte, um beim Lastwechsel beim Ausziehen (Schwerpunkt des ausziehbaren Möbelteils verschiebt sich vom Bereich hinter den mittleren Laufrollen in den Bereich vor den mittleren Laufrollen) eine kippfreie Bewegung der Führung zu erreichen.

Eine etwas modifizierte Ausführung einer Mittelschiene 30 ist in Fig. 7 dargestellt. Die Mittelschiene besteht hier aus einem Kastenprofil, das einseitig über einen Schlitz 3 geöffnet ist. Die Mittelschiene 30 wird somit durch einen oberen U-förmigen Tragschenkel 33 und einen unteren U-förmigen Tragschenkel 34 gebildet, die einseitig (auf der dem Schlitz 3 gegenüberliegenden Seite) miteinander verbunden sind. Die Achsen der am oberen Tragschenkel 33 angeordneten, schräg gestellten Laufrollen 41, 41', 43, 43', 45, 45' sind an aus dem Blech der Mittelschiene 30 herausgestanzten und gegenüber diesem jeweils um 45° aufgebogenen Lappen 4 befestigt.

Das Ausführungsbeispiel gemäß den Fig. 8 bis 13 entspricht einer kinematischen Umkehr des zuvor beschriebenen Ausführungsbeispiels, wobei die bisherige Auszugschiene nunmehr die Korpusschiene bildet und die bisherige Korpusschiene nunmehr die Auszugsschiene bildet. Dabei sind die Schienen zusätzlich um 180° um eine in Längsrichtung der Ausziehführung sich erstreckende Achse gedreht worden und der Befestigungsflansch 21 entsprechend adaptiert worden, wie dies im folgenden beschrieben wird. Gleichwirkende Teile sind dabei bei diesem zweiten Ausführungsbeispiel mit den gleichen Bezugszeichen bezeichnet.

Die Korpusschiene 20 wird bei diesem Ausführungsbeispiel durch die außenliegende, die Mittelschiene 30 teilweise umgebende Schiene gebildet, die in ihrer Form annähernd der um 180° gedrehten Auszugschiene des ersten Ausführungsbeispiels entspricht. Die Auszugschiene 10 ist mit ihrem seitlichen Verbindungssteg 15 an einem Möbelkorpus 1 befestigbar, und zwar mittels durch Bohrungen 5 eingeschraubte Schrauben (nicht dargestellt in den Fig.). Der nunmehr obenliegende Steg 12, an dem die nach unten gerichtete Laufbahn 24 angeordnet ist, ist zur Ausbildung von seitlichen Erhöhungen dieser Laufbahn nunmehr mit Abwinklungen versehen, an denen die Abschrägungen 40 der hinteren Laufrolle 42 anliegen.

Der Befestigungsflansch 21 der Auszugschiene 10 besitzt einen oberhalb der Korpusschiene 20 angeordneten horizontalen Abschnitt 28, zu welchem Zweck entsprechende Abkantungen vorgesehen sind (die sich von den Abkantungen des Befestigungsflansches 21 der Korpusschiene 20 des ersten Ausführungsbeispiels unterscheiden). Die nach oben gerichtete Laufbahn 14 der Korpusschiene 20 könnte hier auch ohne die seitlichen Erhöhungen ausgebildet sein (analog zur nach oben gerichteten Laufbahn 14 der Korpusschiene 20 des ersten Ausführungsbeispiels).

Die Mittelschiene 30 mit den an ihr gelagerten Rollen entspricht in ihrer Ausbildung der im Zusammenhang mit dem ersten Ausführungsbeispiel beschriebenen Mittelschiene, welche um ihre Längsachse um 180° gedreht wurde.

Unterschiedliche Modifikationen der gezeigten Ausführungsbeispiele sind denkbar und möglich, ohne den Bereich der Erfindung zu verlassen. So wäre es beispielsweise denkbar und möglich zwei um gegensinnige Winkel zur Horizontalen geneigte hintere Laufrollen sowie zweite mittlere Laufrollen vorzusehen, wobei zwei schräg nach unten gerichtete Laufbahnen 24 der Korpusschiene 20 sowie zwei schräg nach oben gerichtete Laufbahnen 14 der Auszugsschiene 10 vorzusehen wären, die mit diesen Laufrollen zusammenwirken und um entsprechende Winkel gegenüber der Horizontalen geneigt sind.

### Legende

### zu den Hinweisziffern:

- 1: Möbelkorpus
- 2: Ausziehbares Möbelteil
- 3: Schlitz
- 4: Lappen
- 5: Bohrung
- 10: Auszugschiene
- 11: Steg
- 12: Steg
- 13, 13': Nach unten gerichtete Laufbahn
- 14: Nach oben gerichtete Laufbahn
- 15: Verbindungssteg
- 20: Korpusschiene
- 21: Befestigungsschenkel
- 22: Schenkel
- 23, 23': Nach oben gerichtete Laufbahn
- 24: Nach unten gerichtete Laufbahn
- 25: Horizontaler Steg
- 26: Schrägstehender Steg
- 27: Schrägstehender Steg
- 28: Horizontaler Abschnitt
- 30: Mittelschiene
- 31: Vorderes Ende
- 32: Hinteres Ende
- 33: oberer Tragschenkel
- 34: unterer Tragschenkel
- 35: Basisschenkel
- 36: Basisschenkel
- 37, 37': Achse
- 38, 38': Winkel
- 39: Achse
- 40: Abschrägung
- 41,41': Vordere Laufrolle
- 42: Hintere Laufrolle
- 43, 43': erste mittlere Laufrolle
- 44: zweite mittlere Laufrolle
- 45, 45': Hilfsrolle
- 47, 47': Achse
- 48: Achse
- 49, 49': Achse

## Patentansprüche

1. Unterbodenausziehführung für ausziehbare Möbelteile, insbesondere Schubladen, Schubkästen, und Tablare, mit einer am Möbelkorpus (1) befestigbaren Korpusschiene (20), einer an der Unterseite des ausziehbaren Möbelteils (2) befestigbaren Auszugschiene (10) und einer zwischen der Korpusschiene (20) und der Auszugschiene (10) angeordneten und zwischen diesen differentiell laufenden Mittelschiene (30) an beiden Seiten des ausziehbaren Möbelteils (2), wobei zur gegenseitigen Verschiebung der Schienen (10, 20, 30) Laufrollen (41-45) vorgesehen sind, **dadurch gekennzeichnet,**
- **dass** an der Mittelschiene (30) im Bereich ihres vorderen Endes (31) mindestens zwei vordere Laufrollen (41, 41') drehbar gelagert sind, deren Achsen (37, 37') um gegensinnige Winkel (38, 38') gegenüber der Horizontalen geneigt sind, im Bereich ihres hinteren Endes (32) mindestens eine hintere Laufrolle (42) drehbar gelagert ist und in ihrem mittleren Bereich mindestens zwei erste mittlere Laufrollen (43,43') drehbar gelagert sind, deren Achsen (47, 47') parallel zu den Achsen (37, 37') der vorderen Laufrollen (41, 41') liegen, und mindestens eine zweite mittlere Laufrolle (44) drehbar gelagert ist, deren Achse (48) parallel zur Achse (39) der mindestens einen hinteren Laufrolle (42) liegt,
- **dass** die Auszugschiene (10) zwei winklig zueinanderstehende mit den vorderen Laufrollen (41, 41') und den ersten mittleren Laufrollen (43, 43') zusammenwirkende nach unten gerichtete Laufbahnen (13, 13') und mindestens eine mit der mindestens einen zweiten mittleren Laufrolle (44) zusammenwirkende nach oben gerichtete Laufbahn (14) aufweist
- und **dass** die Korpusschiene (20) zwei winklig zueinanderstehende mit den ersten mittleren Laufrollen (43, 43') zusammenwirkende nach oben gerichtete Laufbahnen (23, 23') und mindestens eine mit der mindestens einen hinteren Laufrolle (42) zusammenwirkende nach unten gerichtete Laufbahn (24) aufweist.

2. Unterbodenausziehführung nach Anspruch 1, **dadurch gekennzeichnet, dass** die nach unten gerichtete Laufbahn (24) der Korpusschiene (20) seitliche Erhöhungen aufweist.

3. Unterbodenausziehführung nach Anspruch 2, **dadurch gekennzeichnet, dass** die hintere Laufrolle (42) der Mittelschiene (30) und vorzugsweise auch die zweite mittlere Laufrolle (44) der Mittelschiene (30) seitliche Abschrägungen (40) zur Anlage an den schräg abstehenden seitlichen Erhöhungen der nach unten gerichteten Laufbahn (24) der Korpusschiene (20) aufweist bzw. aufweisen.

4. Unterbodenausziehführung nach einem der Ansprüche 1 bis 3, **dadurch gekennzeichnet, dass** an der Mittelschiene (30) im Bereich hinter den mittleren Laufrollen (43, 43', 44) mindestens zwei Hilfsrollen (45, 45') drehbar gelagert sind, deren Achsen parallel zu den Achsen (37, 37') der vorderen Laufrollen (41, 41') liegen und die mit den nach unten gerichteten Laufbahnen (13, 13') der Auszugschiene (10) sowie mit den nach oben gerichteten Laufbahnen (23, 23') der Korpusschiene (20) zusammenwirken, wobei mindestens eine der Hilfsrollen (45, 45') in einem zwischen den mittleren Laufrollen (43, 43', 44) und der mindestens einen hinteren Laufrolle (42) liegenden Bereich der Längserstreckung der Mittelschiene (30) angeordnet ist.

5. Unterbodenausziehführung nach einem der Ansprüche 1 bis 4, **dadurch gekennzeichnet, dass** die Achsen (37, 37') der beiden vorderen Laufrollen (41, 41') um Winkel im Bereich zwischen 30° und 60° gegenüber der Horizontalen geneigt sind, wobei diese Winkel vorzugsweise etwa 45° betragen.

6. Unterbodenausziehführung nach einem der Ansprüche 1 bis 5, **dadurch gekennzeichnet, dass** die Achse der hinteren Laufrolle (42) und die Achse (48) der zweiten mittleren Laufrolle (44) horizontal liegen.

7. Unterbodenausziehführung nach einem der Ansprüche 1 bis 6, **dadurch gekennzeichnet, dass** die Mittelschiene (30) obere und untere Tragschenkel (33, 34) aufweist, wobei die Mittelschiene (30) von der Auszugschiene (10) umgeben wird und die Korpusschiene (20) einen in den Bereich zwischen die beiden Tragschenkel (33, 34) ragenden Schenkel (22) aufweist, an dem die Laufbahnen (23, 23', 24) der Korpusschiene (20) angeordnet sind (Fig. 2).

8. Unterbodenausziehführung nach einem der Ansprüche 1 bis 6, **dadurch gekennzeichnet, dass** die Mittelschiene obere und untere Tragschenkel (33, 34) aufweist, die einseitig miteinander verbunden sind, wobei die Korpusschiene (20) die Mittelschiene (30) umgibt und die Auszugschiene (10) einen in den Bereich zwischen die beiden Tragschenkel (33, 34) ragenden Schenkel (22) aufweist, an dem die Laufbahnen (13, 13', 14) der Auszugschiene (10) angeordnet sind (Fig. 9).

9. Unterbodenausziehführung nach einem der Ansprüche 1 bis 8, **dadurch gekennzeichnet, dass** die ersten mittleren Laufrollen (43, 43') und/oder die zweite(n) mittlere(n) Laufrolle(n) (44) mit Spiel gegenüber ihren jeweiligen Achsen (47, 47', 48) gelagert ist/sind.

10. Unterbodenausziehführung nach einem der Ansprüche 1 bis 9, **dadurch gekennzeichnet, dass** alle Laufrollen (41 bis 45) der Ausziehführung drehbar an der Mittelschiene (30) gelagert sind.

## Claims

1. A pull-out base guide for pull-out furniture parts, particularly cabinets, drawers and shelves, having a carcass rail (20) which may be mounted on the furniture carcass (1), a pull-out rail (10) which may be mounted on the underside of the pull-out furniture part (2), and a centre rail (30), which is arranged between the carcass rail (20) and the pull-out rail (10) and runs differentially between these latter, on both sides of the pull-out furniture part (2), rollers (41-45) being provided for mutual displacement of the rails (10, 20, 30), **characterised in that**
- at least two front rollers (41, 41'), whereof the axes (37, 37') are inclined through opposing angles (38, 38') with respect to the horizontal, are rotatably mounted on the centre rail (30) in the region of its front end (31), at least one rear roller (42) is rotatably mounted on the centre rail (30) in the region of its rear end (32) and at least two first centre rollers (43, 43'), whereof the axes (47, 47') are located parallel to the axes (37, 37') of the front rollers (41, 41'), are rotatably mounted on the centre rail (30) in its centre region, and at least one second centre roller (44), whereof the axis (48) is located parallel to the axis (39) of the at least one rear roller (42) is rotatably mounted on the centre rail (30) in its centre region,
- the pull-out rail (10) has two mutually angled, downwardly directed tracks (13, 13') cooperating with the front rollers (41, 41') and the first centre rollers (43, 43') and at least one upwardly directed track (14) cooperating with the at least one second centre roller (44),
- and the carcass rail (20) has two mutually angled upwardly directed tracks (23, 23') cooperating with the first centre rollers (43, 43') and at least one downwardly directed track (24) cooperating with the at least one rear roller (42).

2. A pull-out base guide according to Claim 1, **characterised in that** the downwardly directed track (24) of the carcass rail (20) has lateral raised portions.

3. A pull-out base guide according to Claim 2, **characterised in that** the rear roller (42) of the centre rail (30) and preferably also the two centre rollers (44) of the centre rail (30) has/have lateral chamfered portions (40) for lying against the obliquely projecting lateral raised portions of the downwardly directed track (24) of the carcass rail (20).

4. A pull-out base guide according to one of Claims 1 to 3, **characterised in that** at least two auxiliary rollers (45, 45'), whereof the axes are located parallel to the axes (37, 37') of the front rollers (41, 41') and which cooperate with the downwardly directed tracks (13, 13') of the pull-out rail (10) and with the upwardly directed tracks (23, 23') of the carcass rail (20), are rotatably mounted on the centre rail (30) in the region behind the centre rollers (43, 43', 44), at least one of the auxiliary rollers (45, 45') being arranged in a region of the longitudinal extent of the centre rail (30) which is located between the centre rollers (43, 43', 44) and the at least one rear roller (42).

5. A pull-out base guide according to one of Claims 1 to 4, **characterised in that** the axes (37, 37') of the two front rollers (41, 41') are inclined through an angle in the range between 30° and 60° with respect to the horizontal, these angles preferably being approximately 45°.

6. A pull-out base guide according to one of Claims 1 to 4, **characterised in that** axis of the rear roller (42) and the axis (48) of the second centre roller (44) are horizontal.

7. A pull-out base guide according to one of Claims 1 to 6, **characterised in that** the centre rail (30) has upper and lower supporting limbs (33, 34), the centre rail (30) being surrounded by the pull-out rail (10) and the carcass rail (20) having a limb (22) which projects into the region between the two supporting limbs (33, 34) and on which the tracks (23, 23', 24) of the carcass rail (20) are arranged (Fig. 2).

8. A pull-out base guide according to one of Claims 1 to 6, **characterised in that** the centre rail has upper and lower supporting limbs (33, 34) which are connected to one another at one side, the carcass rail (20) surrounding the centre rail (30) and the pull-out rail (10) having a limb (22) which projects into the region between the two supporting limbs (33, 34) and on which the tracks (13, 13', 14) of the pull-out rail (10) are arranged (Fig. 9).

9. A pull-out base guide according to one of Claims 1 to 8, **characterised in that** the first centre rollers (43, 43') and/or the second centre roller(s) (44) is/are mounted with play in relation to their respective axes (47, 47', 48).

10. A pull-out base guide according to one of Claims 1 to 9, **characterised in that** all rollers (41 to 45) of the pull-out guide are rotatably mounted on the centre rail (30) .

## Revendications

1. Glissière inférieure de tirage pour des parties de meuble coulissantes, notamment des tiroirs et des tablettes de rayonnage, comprenant sur chacun des côtés de la partie de meuble (2) un rail de corps (20) à fixer sur le corps de meuble (1), un rail de coulissement (10) à fixer sur la partie inférieure de la partie de meuble coulissante (2), et entre le rail (20) et le rail (10) un rail médian (30) se déplaçant différentiellement entre ceux-ci avec, pour le coulissement réciproque des rails (10, 20, 30), des galets de roulement (41 à 45),
**caractérisée en ce que**
- sur le rail médian (30), dans la zone de son extrémité avant (31) sont montés en rotation au moins deux galets de roulement (41, 41') avant, dont les axes (37, 37') sont inclinés inversement d'un angle (38, 38') par rapport à l'horizontale, dans la zone de son extrémité arrière (32) est monté en rotation au moins un galet de roulement (42) arrière et dans la zone médiane sont montés en rotation au moins deux premiers galets de roulement (43, 43') médians dont les axes (47, 47') sont parallèles aux axes (37, 37') des galets de roulement avant (41, 41') avec au moins un deuxième galet de roulement médian (44) dont l'axe (48) est parallèle à l'axe (39) d'au moins un galet de roulement arrière (42),
- le rail de coulissement (10) présente deux pistes de roulement (13, 13') dirigées vers le bas, faisant un angle entre elles et coopérant avec les galets de roulement avant (41, 41') et les premiers galets de roulement médians (43, 43'), ainsi qu'au moins une piste de circulation (14) dirigée vers le haut et coopérant avec au moins un deuxième galet de roulement médian (44), et
- le rail de corps (20) présente deux pistes de roulement (23, 23') dirigées vers le bas, faisant un angle entre elles et coopérant avec les premiers galets de roulement médians (43, 43') ainsi qu'au moins une piste de roulement (24) dirigée vers le bas et coopérant avec au moins un galet de roulement arrière (42).

2. Glissière inférieure de tirage selon la revendication 1,
**caractérisée en ce que**
la piste de roulement (24) du rail de corps dirigée vers le bas, présente des parties latérales en saillie.

3. Glissière inférieure de tirage selon la revendication 2,
**caractérisée en ce que**
le galet de roulement arrière (42) du rail médian (30) et avantageusement aussi le deuxième galet de roulement médian (44) du rail médian (30) présentent des chanfreins latéraux (40) pour application sur les saillies latérales obliques de la piste de roulement (24) du rail de corps (22) dirigée vers le bas.

4. Glissière inférieure de tirage selon une des revendications 1 à 3,
**caractérisée en ce que**
sur le rail médian (30) et dans la zone située derrière les galets de roulement médians (43, 43', 44), sont montés en rotation au moins deux galets auxiliaires (45, 45') dont les axes sont parallèles aux axes (37, 37') des galets de roulement avant (41, 41') et qui coopèrent avec les pistes de roulement (13, 13') du rail de coulissement (10) dirigées vers le bas, ainsi qu'avec les pistes de roulement (23, 23') du rail de corps (20) dirigées vers le haut, au moins un des galets auxiliaires (45, 45') étant disposé dans une zone de l'étendue longitudinale du rail médian (30) située entre les galets de roulement médians (43, 43', 44) et un galet de roulement arrière (42) au nombre d'un au moins.

5. Glissière inférieure de tirage selon une des revendications 1 à 4,
**caractérisée en ce que**
les axes (37, 37') des deux galets de roulement avant (41, 41') sont inclinés sur l'horizontale d'un angle compris entre 30° et 60°, cet angle étant de préférence de 45° environ.

6. Glissière inférieure de tirage selon une des revendications 1 à 5,
**caractérisée en ce que**
l'axe du galet de roulement arrière (42) et l'axe (48) du deuxième galet de roulement médian (44) sont horizontaux.

7. Glissière inférieure de tirage selon une des revendications 1 à 6,
**caractérisée en ce que**
le rail médian (30) présente une branche porteuse supérieure (33) et une branche porteuse inférieure (34), ce rail médian (30) étant entouré par le rail de coulissement (10) tandis que le rail de corps (20) présente une branche (22) qui pénètre dans la zone située entre les deux branches porteuses (33, 34), et sur laquelle sont montées les pistes de roulement (23, 23', 24) du rail de corps (20) (figure 2).

8. Glissière inférieure de tirage selon une des revendications 1 à 6,
**caractérisée en ce que**
le rail médian (30) présente une branche porteuse supérieure (33) et une branche porteuse inférieure (34) qui sont reliées entre elles d'un côté, ce rail médian (30) étant entouré par le rail de corps (20) tandis que le rail de coulissement (10) présente une branche (22) qui pénètre dans la zone située entre les deux branches porteuses (33, 34), et sur laquelle sont montées les pistes de roulement (13, 13', 14) du rail de coulissement (10) (figure 9).

9. Glissière inférieure de tirage selon une des revendications 1 à 8,
**caractérisée en ce que**
les premiers galets de roulement médians (43, 43') et/ou le ou les deuxièmes galets de roulement médians (44) est/sont montés avec du jeu par rapport à leurs axes respectifs (47, 47', 48).

10. Glissière inférieure de tirage selon une des revendications 1 à 9,
**caractérisée en ce que**
tous les galets de roulement (41 à 45) de la glissière sont montés en rotation sur le rail médian (30).
